# EUROPÄISCHE PATENTSCHRIFT

(11) **EP 0 798 447 B1**
(45) Veröffentlichungstag und Bekanntmachung des Hinweises auf die Patenterteilung: **05.09.2001**
(21) Anmeldenummer: 97104465.6
(22) Anmeldetag: 15.03.1997
(51) Int. Cl.: F01D 5/14, F04D 29/68, F04D 29/54

(54) **Schaufelblatt für Strömungsmaschinen**
Turbomachine blade
Aube pour une turbomachine

(30) Priorität: 28.03.1996 DE 19612394; 28.03.1996 DE 19612396
(43) Veröffentlichungstag der Anmeldung: 01.10.1997
(73) Patentinhaber: MTU Aero Engines GmbH, 80995 München (DE)
(72) Erfinder: Niehuis, Reinhard, Dr., 85221 Dachau (DE); Hübner, Norbert, 85221 Dachau (DE)
(74) Vertreter: Einsele, Rolf W.

(56) Entgegenhaltungen:
- EP-A- 0 704 602
- WO-A-95/11388
- DE-A- 1 428 110
- DE-A- 2 135 287
- DE-A- 2 841 616
- DE-B- 1 046 246
- DE-B- 1 108 374
- GB-A- 840 543
- US-A- 4 696 621
- US-A- 4 714 407
- US-A- 4 778 338
- PATENT ABSTRACTS OF JAPAN vol. 005, no. 010 (M-051), 22.Januar 1981 & JP 55 142909 A (HITACHI LTD), 7.November 1980,

## Beschreibung

Die Erfindung betrifft ein Schaufelblatt für Schaufelgitter von Strömungsmaschinen nach dem Oberbegriff des Patentanspruches 1.
Die Schaufelblätter werden nach heutigem Stand der Technik aus einer Vielzahl von einzelnen Profilschnitten erzeugt, wobei die einzelnen Profilschnitte an die radial veränderlichen Strömungswinkel und -zustände angepaßt sind. Durch Fädeln der Einzelprofilschnitte wird die Form/Gestalt des Schaufelblattes definiert.
In Schaufelgittern entstehen bekanntermaßen Sekundärströmungen und Sekundärverluste. An den seitlichen Begrenzungswänden des Schaufelgitters bildet sich in der Zuströmung zu den Gittern eine Wandgrenzschicht aus, die im Schaufelkanal umgelenkt wird. Das energieärmere Fluid in der Vorgrenzschicht kann jedoch dem von der Profilsaugseite zur Profildruckseite einer benachbarten Schaufel sich aufbauenden Druckfeld, das im wesentlichen durch die Strömung außerhalb der Randzonen bestimmt wird, nicht das Gleichgewicht halten. Als Folge tritt mit der Ausbildung stärker gekrümmter Strombahnen eine Querströmung von der Druckseite zur Saugseite der Nachbarschaufel auf, die sich in einem Wirbel im Schaufelkanal fortsetzt.
Der Transport des energiearmen Materials der Vorgrenzschicht und die Überlagerung mit der saugseitigen Profilgrenzschicht ruft zusätzliche Verluste, die sogenannten Randverluste hervor. Für die Höhe der Verluste ist die Intensität des Überströmens entscheidend.
Auf die Querbewegung sind zusätzliche Einflüsse weiterer Wirbelsysteme vorhanden. Im wandseitigen, räumlichen Staubereich von der Schaufelvorderkante steigt der örtliche Druck in Strömungsrichtung stark an. Dadurch weichen die wandnahen Schichten des Fluids in der Anströmgrenzschicht in Zonen geringeren Druckes quer zur Hauptströmung aus.
In der Symmetrieebene des räumlichen Staugebietes kommt es zu einer Rückströmung. Aufgrund der Wechselwirkung mit der Außenströmung entsteht ein Wirbelgebilde, das hufeisenförmig um das Profil verläuft. Der Hufeisenwirbel besteht somit aus einem saugseitigen und einem druckseitigen Ast. Der saugseitige Wirbelarm verläuft entlang der Profilsaugseite, hat einen gegenläufigen Drehsinn gegenüber dem Kanalwirbel und behindert die Bewegung des Kanalwirbels zur Saugseite. Der druckseitige Ast des Hufeisenwirbels hat innerhalb des Schaufelkanals einen gleichläufigen Drehsinn wie der Kanalwirbel. Es entsteht ein komplexes Wirbelsystem, wobei die einzelnen Wirbel in starker Wechselwirkung miteinander stehen.

In der GB 2 004 599 A wird zur Senkung der Sekundärströmungsverluste eine proportional zunehmende Profildicke im gehäuseseitigen Wandbereich von Leitschaufelgittem vorgeschlagen. Hierdurch wird der radiale Druckgradient in der gehäuseseitigen Abströmebene reduziert, was dann die Sekundärströmungsverluste senkt. Diese Ausbildung führt allerdings nur zu einer Verbesserung der Strömungsverhältnisse bei Leitschaufelgittern im gehäuseseitigen Wandbereich.

Ähnliche, proportional verlaufende Aufdickungen sind in der JP 55-142 909 A offenbart.

Aus der DE-A- 2841 616 ist ein Leitschaufelgitter für Axialströmungsmaschinen bekannt, bei dem die Schaufelblattdicke ab einer gewissen, radialen Schaufelblatthöhe bis zur radial äußeren Gehäusewand proportional, d.h. linear, zunimmt. Die Aufdickung befindet sich nur auf der Saugseite (der nachlaufenden Kante) sowie nur am radial äußeren Ende der Leitschaufel und erstreckt sich etwa über ein Viertel der Schaufelhöhe. Aufgabe hierbei ist die Verringerung von Sekundärströmungsverlusten zur Erhöhung des Stufenwirkungsgrades. Die Wirksamkeit dieser speziellen Schaufelblattgeometrie erscheint begrenzt und nicht optimal.
Auch in der Dissertationsschrift "Wieß, Andreas P.: Der Einfluß der Profilgeometrie auf die Entwicklung der Sekundärströmungen in Turbinengittern, Dissertation 1993, Universität der Bundeswehr München, S. 80-81" wird die Beeinflußbarkeit der Sekundärströmung durch Variation der Profilgeometrie untersucht, um die Gitterverluste zu minimieren.

Hiervon ausgehend ist es Aufgabe der Erfindung, ein gattungsgemäßes Schaufelblatt von Leit- und Laufschaufelgittern anzugeben, deren Schaufelgeometrie die Sekundärströmung im Sinne einer Minimierung der Schaufelverluste beeinflußt.

Erfindungsgemäß wird die Aufgabe durch die Merkmale des Patentanspruches 1 gelöst.
Die Erfindung hat den Vorteil, daß durch die Aufdickung des Schaufelblattes im saug- und druckseitigen Bereich und innerhalb des Schaufelkanals das Wirbelsystem in den Randzonen günstig beeinflußt wird. In der Folge wird die Intensität der Sekundärwirbel im Vorderkantenbereich (Hufeisen-/Kanalwirbel) und deren räumliche Lage geändert, was bei axialen, radialen, diagonalen und geraden Schaufelgittern von Strömungsmaschinen zu einer Reduzierung der Schaufelgitterverluste und zur Verbesserung des Stufenwirkungsgrades führt. Des weiteren kann je nach Wahl der Einflußparameter wie Vorderkantenradius, Keilwinkel und Profildicke zusätzlich Einfluß auf die Schaufelbelastung, also die Druckverteilung genommen werden.

Durch die Ausbildung der Aufdickung nach einer Cosinus- oder Tangensfunktion wird gezielt auf die Lage und Größe der Sekundärwirbel eingewirkt.
Als Seitenwand wird sowohl die nabenseitige, also die radial innere, als auch die gehäuseseitige, also radial äußere Begrenzung des Ringkanals verstanden, wobei diese als in Umfangs- und axialer Richtung ausgebildete Plattform bzw. als Deckband oder Maschinengehäuse ausgeführt sein kann. Die Erfindung kann u.a. bei der Stator- und Rotorbeschaufelung von Verdichtern, Turbinen, Gebläsen und Pumpen genutzt werden, wobei die Aufdickung je nach Einfluß der Sekundärströmung radial innen und/oder außen ausgeführt werden kann.
Bei einfachen Blattgeometrien, z.B. geraden Turbinengittern, ist als Referenz-Profilschnitt ein Profilschnitt P_{M} zu verstehen, welcher bei etwa 50% der gesamten Schaufelblatthöhe h_{ges} zu finden ist. Schaufelblätter in axialen Strömungsmaschinen weisen dagegen komplexere Schaufelgeometrien auf, da die einzelnen Profilschnitte P, die die Schaufelblätter definieren, an die lokal herrschenden Strömungszustände angepaßt sind. Aufgrund der radial veränderlichen Strömungswinkel und -zustände besteht das Schaufelblatt in der Regel aus einer Vielzahl von Einzelprofilschnitten, die diesen Verhältnissen angepaßt sind und sich entlang der Schaufelhöhe und insbesondere in ihrer Ausrichtung und Lage ändern.

Aerodynamische, mechanische und thermische Belastungen führen u.a. auch zu einer Änderung der Profildicke und der axialen Abmessung über die Schaufelblatthöhe. So erfordert die Gasdrucklast bei radial außen am Gehäuse angebrachten Leitschaufeln nach radial außen eine zunehmende Profildicke und axiale Abmessung, um der Biegebeanspruchung zu widerstehen. Dagegen weisen Laufschaufeln im Nabenbereich die größte Profildicke und axiale Abmessung auf, um der Fliehkraftbeanspruchung standhalten zu können. Die erfindungsgemäße Aufdickung an den Randzonen ist daher als additive Aufdickung eines Grundprofils zu verstehen, die die zuvor genannten Dickenänderungen des Schaufelblattes berücksichtigt. An der dicksten Stelle X des Schaufelblattes kann die Aufdickung bis zu 30% der Sehnenlänge des Profilschnittes P betragen.

Weitere vorteilhafte Ausführungsformen der Erfindung ergeben sich aus den Unteransprüchen.

Durch Ausbildung der Erfindung mittels der Merkmale nach einem der Ansprüche 7 oder 8 ist die verlustmindernde Beeinflussung der Sekundärströmung möglich, ohne daß zwangsläufig eine bereits optimierte Profildruckverteilung in ungewünschter Weise durch die Aufdikkung abgeändert wird. Hierbei stellt der Staffelungswinkel b einen Auslegungsparameter dar, der nach erfolgter Optimierung der Sekundärströmung mittels der erfindungsgemäßen Aufdickung nur noch geringen Einfluß auf die Sekundärströmung hat, jedoch noch die Druckverteilung über die Profilschnitte P in gewünschter Weise optimiert werden kann.

Um eine Gewichtszunahme des Schaufelblattes durch die Aufdickung zu kompensieren, kann das Schaufelblatt im Bereich der Aufdickung hohl ausgeführt werden. Zudem können durch die Aufdickung die Festigkeitseigenschaften des Schaufelblattes verbessert werden.

Bevorzugte Ausführungsformen der Erfindung werden nachfolgend unter Bezugnahme auf die beigefügte Zeichnung erläutert. Es zeigt:
- Fig. 1: einen Längsschnitt durch eine Niederdruckturbine axialer Bauweise mit gekrümmten und geraden Schaufelblättern,
- Fig. 2a: eine perspektivische Ansicht eines nabenseitigen Schaufelblattabschnitts gemäß Schnitt W-W aus Fig. 1 mit S-förmigem Aufdickungsverlauf,
- Fig. 2b: ein strömungsmechanisches Modell des Schaufelblattabschnitts nach Fig. 2a,
- Fig. 2c: ein strömungsmechanisches Modell des Schaufelblattabschnitts nach Fig. 2a mit Darstellung der Profilschnitte P,
- Fig. 2d: eine Draufsicht des Schaufelmodells nach Fig. 2a mit Darstellung eines Referenz- und eines randnahen Profilschnitts,
- Fig. 2e: ein Diagramm zum Verlauf des Nasenradiuses im Randbereich des Schaufelblattes nach Fig. 2a,
- Fig. 2f: ein Diagramm zum Verlauf der Profildicke im Randbereich des Schaufelblattes nach Fig. 2a,
- Fig. 2g: ein Diagramm zum nabenseitigen Verlauf des Keilwinkels g an der Vorderkante des Schaufelblattes nach Fig. 2a,
- Fig. 3a: eine perspektivische Ansicht eines nabenseitigen Schaufelblattabschnitts gemäß Schnitt W-W aus Fig. 1 mit exponentiellem Aufdickungsverlauf,
- Fig. 3b: ein strömungsmechanisches Modell des Schaufelblattabschnitts nach Fig. 3a,
- Fig. 3c: ein Diagramm zum Verlauf des Nasenradiuses im Randbereich des Schaufelblattes nach Fig. 3a,
- Fig. 3d: ein Diagramm zum Verlauf des Nasenradiuses im Randbereich des Schaufelblattes nach Fig. 3a,
- Fig. 3e: ein Diagramm zum Verlauf des Keilwinkels g an der Vorderkante des Schaufelblattes Fig. 3a,
- Fig. 4a: eine perspektivische Ansicht eines nabenseitigen Schuafelblattabschnitts gemäß Schnitt W-W aus Fig. 1 mit Fädelung der Profilschnitte in Umfangsrichtung,
- Fig. 4b: ein strömungsmechanisches Modell des Schaufelblattabschnitts nach Fig. 4a,
- Fig. 4c: eine Draufsicht des strömungsmechanischen Modells nach Fig. 4a,

Für Richtungs- und Bezugsangaben wird ein in der Strömungsmechanik übliches Axial-Umfangs-Radial-Koordinatensystem z-f -r verwendet. Die in Fig. 1 schematisch dargestellte obere Hälfte einer zweistufigen Axialturbine 1weist paarweise axial hintereinander angeordnete Leit- und Laufschaufelgitter 2 bzw. 3 auf, die mit geraden bzw. konkav entgegen der Strömungsrichtung S gekrümmten Leit- bzw. Laufschaufeln 4,5 bestückt sind. Die Schaufelblätter 6 der Leit- und Laufschaufeln 4,5 erstrecken sich radial in einem zur Maschinenlängsachse A der Axialturbine 1 konzentrisch angeordneten Ringkanal 7. Die achskonzentrisch verlaufenden naben- und gehäuseseitigen Seitenwände bilden die radial innere und radial äußere Kanalbegrenzung 8 bzw. 9 des Ringkanals 7 und geben diesem einen bezüglich der Strömungsrichtung S divergenten Verlauf.

Die Laufschaufelgitter 3 sind in Scheibenbauweise ausgeführt, d.h., die Laufschaufeln 5 sind jeweils gitterweise an einer Scheibe 10 angebracht.

Die Fig. 2a bis 2c zeigen den nabenseitigen Randbereich des zum Leitschaufelgitter 2 gehörigen Schaufelblattes 6' gemäß der Schnittführung W-W in Fig. 1. Wie aus dem Modell nach den Fig. 2b und 2c deutlich wird, wird das Schaufelblatt 6' im randnahen Bereich aus einer Vielzahl von einzelnen Profilschnitten P_{R}, P₁₋₇ und P_{M} erzeugt. In ihrer Formgebung sind die Profilschnitte P in üblicher Weise an die radial veränderlichen Strömungswinkel -zustände angepaßt. Einen Einfluß auf die Gestaltung der Profilschnitte P haben aerodynamische, mechanische und thermische Belastungen, die u.a. zu einer Änderung der Profildicke d entlang der Schaufelhöhe h führen. In typischer Weise ist das Schaufelblatt 6' des Leitschaufelgitters 2 radial außen an der äußeren Kanalbegrenzung 9, also am Gehäuse angebracht, und weist daher infolge der Gasdruckbelastung im Allgemeinen nach radial außen eine zunehmende Profildicke d und Profiltiefe t auf. Die zum Laufschaufelgitter 3 gehörige Laufschaufel 5 weist dagegen im Nabenbereich die größte Profildicke auf, um der Fliehkraftbeanspruchung Stand halten zu können. Bei den Übergängen der Schaufelblätter 6 in die begrenzenden Seitenwände 8,9 - bei den Laufschaufeln 5 ist dies an der inneren Kanalbegrenzung 8 der Fall - weisen diese einen Ausrundungsradius r_{N} bzw. r_{G} auf, der die mechanischen Belastungen, wie die Kerbwirkung reduziert, so daß die Schaufelblätter 6 jeweils flächig in die Seitenwände 8,9 übergehen.

Wie in den Figuren 2a bis 2d erkenntlich und in dem Diagramm nach Fig. 2f im qualitativen Verlauf dargestellt, weisen die randnahen Profilschnitte P_{R} und P₁ - P₅ gegenüber einem Referenz-Profilschnitt P_{M} eine zur äußeren Kanalbegrenzung 9 hin zunehmende Aufdickung 11 auf, um die Sekundärströmung im Randbereich positiv zu beeinflussen. Hierbei wurde die radiale Ausdehnung der Aufdickung 11 derart gewählt, daß die Aufdickung 11 im Bereich der Seitenwandgrenzschicht liegt, der eine radiale Ausdehnung von knapp h/h_{ges} = 12 % aufweist. Als Referenz-Profilschnitt P_{M} wurde ein Profilschnitt P gewählt, welcher um 12% der Schaufelblatthöhe h_{ges} von der inneren Kanalbegrenzung 8 beabstandet ist und keine Aufdickung 11 aufweist.

In Fig. 2d wird die Ausdehnung der Aufdickung 11 über die gesamte Profiltiefe l hinweg gegenüber dem dünnen Referenz-Profilschnitt P_{M} deutlich. Ausgehend von der Schaufelvorderkante 12 nimmt die Aufdickung 11 kontinuierlich, bis zu einem als Dickenrücklage gekennzeichneten Ort X zu, an dem die maximale Profildicke erreicht wird, um dann bis zur Schaufelhinterkante 13 kontinuierlich abzunehmen. Diese Zu- und Abnahme der Aufdickung 11 erfolgt stetig, um eine aerodynamisch günstige Formgebung zu erhalten. Aufgrund des unterschiedlichen Staffelungswinkel b_{R,M} der beiden Profilschnitte P_{R} und P_{M} fallen die Skelettlinien K_{M} und K_{R} der beiden Profilschnitte P_{R} und P_{M} nicht unmittelbar aufeinander, so daß im Hinterkantenbereich die Aufdickung 11 nicht unmittelbar auf der Druck- und Saugseite 14 bzw. 15 sichtbar wird.

Wie die Diagramme der Fig. 2e bis 2g zeigen, resultiert die Aufdickung 11 aus der Vergrößerung der drei Profilparameter Nasenradius R_{N} an der Schaufelvorderkante 12, Profildicke d und Keilwinkel γ_{N} an der Vorderkante 12. Ausgehend vom Referenz-Profilschnitt P_{M} vergrößert sich bis zum randnahen Profilschnitt P_{R} der Nasenradius R_{N} um knapp 300%, die Profildicke d um etwa 200% und der Keilwinkel γ_{N} um etwa 20°. Allen drei Verläufen ist gemeinsam, daß die Aufdickung 11 ausgehend vom randnahen Profilschnitt P_{R} bis zur relativen Schaufelblatthöhe h₁/h_{ges} = 3% im wesentlichen konstant bleibt, um dann innerhalb der Höhe h₂, in einem Übergangsbereich T_{Ü}, der einer approximierten Tangensfunktion mit Wendepunkt W etwa bei 7% der Schaufelblatthöhe h_{ges} entspricht, auf einen Wert auszulaufen, der dem Referenz-Profilschnitt P_{M} entspricht. Die Höhe h_{auf} mit Aufdickung 11 setzt sich somit aus der Höhe h₁ und h₂ zusammen.

Wie in Fig. 2a zu erkennen, ergibt sich somit eine Aufdickung 11, die bis zu einer Schaufelblatthöhe h₁ /h_{ges} = 3% als zylindrisches Teilstück T_{Z} ausgebildet ist, um dann entsprechend einer Übergangsfunktion T_{Ü} auszulaufen. Generell ist dabei die Aufdickung 11 derart gewählt, daß sich zwar aufgrund des unterschiedlichen Staffelungswinkel b_{M}, b_{R} der Profilschnitte P unterschiedlich große Profiltiefen 1_{R} bzw. 1_{M} ergeben aber die Abmessung t in axialer Richtung von der Aufdickung 11 unbeeinflußt. Die Abmessung t ist allerdings u.a. aus Festigkeitsgründen über die Schaufelblatthöhe h_{ges} veränderlich.

Ein alternativer Verlauf der Aufdickung 11 ist in den Fig. 3a bis 3f gezeigt, wobei hier die die Aufdickung 11 bestimmenden Profilparameter ausgehend vom randnahen Profilschnitt P_{R} ohne Wendepunkt stetig abfallen, bis die Profilschnitte P in den Referenz-Profilschnitt P_{M} übergehen. Der Parameterverlauf ist dabei einer Cosinusfunktion angenähert wodurch die Lage und Größe der Sekundärwirbel günstig beeinflußt wird. Die Staffelung und Fädelung der Profilschnitte P wurde dabei gegenüber der ersten Variante nach Fig. 2 unverändert gelassen.

Eine dritte Ausführungsform von einer randnahen Schaufelblattgestaltung ist in den Fig. 4a bis 4c gezeigt. Durch die Fädelung der Profilschnitte P in Umfangsrichtung wird die weitere Formgebung des Schaufelblattes 6"' definiert. Das dort gezeigte Schaufelblatt 6"' weist die gleiche qualitative und quantitative Aufdickung 11und die gleichen Profilschnitte P auf, wie sie in den Parameterverläufen zum ersten Ausführungsbeispiel nach den Diagrammen der Fig. 2e bis 2g zum Ausdruck kommt. Durch die Fädelung der Profilschnitte P, wonach die Schaufelhinterkante 13 eine Gerade bildet, stellt sich die Aufdickung 11 in der Draufsicht nach Fig. 4b als druckseitige Aufdickung 11 des Schaufelblattes 6"' dar. Bei diesem wie auch bei den anderen Ausführungsbeispielen wurde der Staffelungswinkel b der Profilschnitte P derart gewählt, daß der Einfluß der Aufdickung 11 auf die saugseitige Druckverteilung zu den Profilschnitten P kompensiert oder zumindest die Lage des Druckminimums gegenüber Profilschnitten P_{M} ohne Aufdickung unverändert bleibt.

Weitere vorteilhafte Schaufelblattgestaltungen ergeben sich durch eine Fädelung der Randschnitte in axialer Richtung unter Ausnutzung von gepfeilten Vorderkanten, wie in Fig. 1 dargestellt. Dabei kann durch die axiale Breite der Profilschnitte zur Berandung 8 bzw. 9 zuoder abnehmen.

Dieses Ausführungsbeispiel zeigt, daß die Aufdickung 11 druck- und saugseitig ausgeführt sein kann, wobei durch die Fädelung der Profilschnitte P in axialer Richtung und in Umfangsrichtung der druck- oder saugseitige Ort der Aufdickung 11 in Fig. 4a nicht unmittelbar erkennbar ist.

## Patentansprüche

1. Schaufelblatt für Schaufelgitter von Strömungsmaschinen in einem Ringkanal, deren Profilschnitte (P) über die Schaufelblatthöhe (h) unterschiedlich ausgebildet sind, wobei die randnahen Profilschnitte (P_{R}) an zumindest einer begrenzenden Seitenwand (8,9) des Ringkanals (7) eine strömungsmechanisch günstige Aufdickung (11) des Schaufelprofils aufweisen, die gegenüber der Kontur eines Referenz-Profilschnittes (P_{M}) des Schaufelblattes (1) einen vergrößerten Vorderkantenradius (R_{N}) einen größeren Keilwinkel (γ_{N}) bzw. (γ_{H}) an der Vorder- und/oder Hinterkante (12 bzw. 13) und/oder eine größere absolute Profildicke (d) aufweist, **dadurch gekennzeichnet**, daß die Aufdickung (11) mit zunehmendem radialen Abstand (h) von der Seitenwand (8 bzw. 9) zumindest abschnittsweise nach einer Übergangsfunktion (T_{Ü}) abnimmt und die Übergangsfunktion (T_{Ü}) durch eine Cosinus- oder Tangensfunktion approximiert wird.

2. Schaufelblatt nach Anspruch 1, **dadurch gekennzeichnet**, daß die Aufdickung (11) bis zu einer Schaufelblatthöhe (h₁) als zylindrisches oder konisch verlaufendes Teilstück (T_{Z}) ausgebildet ist und im Anschluß an das Teilstück (T_{Z}) nach einer Übergangsfunktion (T_{Ü}) ausgeführt ist.

3. Schaufelblatt nach einem der vorhergehenden Ansprüche, **dadurch gekennzeichnet**, daß die Höhe (h_{auf}) mit Aufdickung (11) eine Funktion der Dicke der Vorgrenzschicht an der Seitenwand (8,9) ist, d.h. der Grenzschicht stromaufwärts des Schaufelblattes (1).

4. Schaufelblatt nach einem der vorhergehenden Ansprüche, **dadurch gekennzeichnet**, daß sich die Aufdickung (11) vom Vorderkanten- bis zum Hinterkantenbereich des Schaufelblattes (1) erstreckt.

5. Schaufelblatt nach einem der vorhergehenden Ansprüche, **dadurch gekennzeichnet**, daß die innerhalb einer an den Seitenwänden vorhandenen Grenzschicht liegenden Profilschnitte (P_{R}, P₁₋₅) mit der Aufdickung (11) versehen sind.

6. Schaufelblatt nach einem der vorhergehenden Ansprüche, **dadurch gekennzeichnet**, daß sich die Aufdickung (11) maximal bis zu einer Höhe (h_{auf}) von der Seitenwand (8,9) erstreckt, die 30% der Schaufelblatthöhe (h_{ges}) entspricht.

7. Schaufelblatt nach einem der vorhergehenden Ansprüche, **dadurch gekennzeichnet**, daß die Aufdickung (11) derart gestaltet ist, daß die Lage des saugseitigen Druckminimums im wesentlichen unverändert bleibt.

8. Schaufelblatt nach Anspruch 7, **dadurch gekennzeichnet**, daß der Staffelungswinkel (b) der randnahen Profilschnitte (P_{R}) gegenüber dem des Referenz-Profilschnitts (P_{M}) derart gestaltet ist, daß die Lage des saugseitigen Druckminimums im wesentlichen unverändert bleibt.

9. Schaufelblatt nach einem der vorhergehenden Ansprüche, **dadurch gekennzeichnet,** daß das Schaufelblatt im Bereich der aufgedickten Profilschnitte hohl ausgeführt ist.

10. Schaufelblatt nach einem der vorhergehenden Ansprüche, **dadurch gekennzeichnet**, daß das Schaufelblatt im Bereich der aufgedickten Profilschnitte in axialer Richtung und/oder Umfangsrichtung gefädelt ist.

11. Schaufelblatt nach einem der vorhergehenden Ansprüche, **dadurch gekennzeichnet**, daß die Aufdickung (11) derart gestaltet ist, daß die axiale Abmessung (t) des Profilschnittes (P_{R}) unverändert bleibt.

## Claims

1. A blade for rows of blades in turbo-engines in a ring channel with profile sections (P) which are formed differently over the height of the blade (h), with the profile sections (P_{R}) at the edge having a thicker section (11) which is favourable in terms of fluid mechanics at at least one limiting side wall (8, 9) of the ring channel (7) which has an increased leading edge radius (R_{N}), a greater leading edge angle (γ_{N}) or (γ_{H}) on the leading and/or trailing edge and/or a greater absolute profile thickness (d) than the contour of the reference profile section (P_{M}) of the blade, **characterised in that** the thicker section (11) decreases with increasing radial distance (h) from the side wall (8 and/or 9) at least in sections in accordance with a transition function (T_{Ü}) and that the transition function (T_{Ü}) is approximated by a cosine or tangent function.

2. A blade in accordance with Claim 1 **characterised in that** the thicker section (11) up to one blade height (h₁) is designed as a cylindrically or conically running partial section (T₂) and following the partial section (T₂) is designed in accordance with a transition function (T_{Ü}).

3. A blade in accordance with one of the preceding claims **characterised in that** the height (h_{auf}) with the thicker section (11) is a function of the thickness of the pre-boundary layer at the side wall (8, 9), i.e. the boundary layer upstream of the blade (1).

4. A blade in accordance with one of the preceding claims **characterised in that** thicker section (11) extends from the leading to the trailing edge area of the blade (1).

5. A blade in accordance with one of the preceding claims **characterised in that** the profile sections (P_{R}, P₁₋₅) lying inside the boundary layer present at the side walls are provided with the thicker section (11).

6. A blade in accordance with one of the preceding claims **characterised in that** the thicker section (11) extends no further than a height (h_{auf}) from the side wall (8, 9) corresponding to 30% of the height (h_{ges}) of the blade.

7. A blade in accordance with one of the preceding claims **characterised in that** the thicker section (11) is designed in such a way that the position of the minimum pressure on the intake side remains essentially unchanged.

8. A blade in accordance with Claim 7 **characterised in that** the angle of grading (b) of the profile section (P_{R}) at the edge is designed in such a way in relation to that of the reference profile section (P_{M}) that the position of the minimum pressure on the intake side remains essentially unchanged.

9. A blade in accordance with one of the preceding claims **characterised in that** the area of the blade with the thicker profile section is hollow.

10. A blade in accordance with one of the preceding claims **characterised in that** the area of the blade with the thicker profile section is threaded axially and/or circumferentially.

11. A blade in accordance with one of the preceding claims **characterised in that** the thicker section (11) is designed in such a way that the axial dimension (t) of the profile section (P_{R}) remains unchanged.

## Revendications

1. Pale d'ailettage pour des grilles d'aubes de turbomachines, fonctionnant dans un canal annulaire, dont les coupes de profils (P), faites sur la hauteur de la pale d'ailettage (h), sont de configurations différentes, les coupes de profil (P_{R}) proches du bord présentant en, au moins une paroi latérale (8, 9) limitrophe du canal annulaire (6), un épaississement (11) du profil d'ailettage, favorable du point de vue de la mécanique des écoulements, épaississement qui présente, par rapport au contour d'une coupe de profil de référence (P_{M}) de la pale d'ailettage (1), un rayon de bord d'attaque (R_{N}) augmenté, un angle de bord d'attaque (γ_{N}) ou (γ_{H}) sur le bord d'attaque et/ou le bord de fuite (12 ou 13), et/ou une épaisseur de profil (d) absolue plus grande, **caractérisée en ce que** l'épaississement (11) va en diminuant, au moins par tronçons, lorsque l'espacement radial (h) par rapport à la paroi latérale (8 ou 9) augmente, en suivant une fonction de transition (T_{Ü}) et la fonction de transition (T_{Ü}) étant approchée par une fonction cosinus ou tangente.

2. Pale d'ailettage selon la revendication 1, **caractérisée en ce que** , jusqu'à une hauteur de pale d'ailettage (h₁), l'épaississement (11) est réalisé sous la forme d'une pièce partielle (T₁) à allure cylindrique ou conique, et est réalisée en se raccordant à la pièce partielle (T₁), en suivant une fonction de transition (T_{Ü}).

3. Pale d'ailettage selon l'une des revendications précédentes, **caractérisée en ce que** la hauteur (h_{M}) avec l'épaississement (11) est une fonction de la couche limite avant sur la paroi latérale (8, 9), c'est-à-dire de la couche limite en amont de la pale d'ailettage (1).

4. Pale d'ailettage selon l'une des revendications précédentes, **caractérisée en ce que** l'épaississement (11) s'étend de la zone de bord d'attaque à la zone de bord de fuite de la pale d'ailettage (1).

5. Pale d'ailettage selon l'une des revendications précédentes, **caractérisée en ce que** les coupes de profil (Pₕ₁, Pₕ₂), situées à l'intérieur d'une couche limite existant sur les parois latérales, sont munies de l'épaississement (11).

6. Pale d'ailettage selon l'une des revendications précédentes, **caractérisée en ce que** l'épaississement (11) s'étend au maximum jusqu'à une hauteur (h_{auf}) depuis la paroi latérale (8, 9) correspondant à 30% de la hauteur de pale d'ailettage (h_{ges}).

7. Pale d'ailettage selon l'une des revendications précédentes, **caractérisée en ce que** l'épaississement (11) est configuré de manière que la position du minimum de pression, côté aspiration, reste pratiquement inchangée.

8. Pale d'ailettage selon la revendication 7, **caractérisée en ce que** l'angle d'échelonnement (b) des coupes de profil (Pᵣ) proches du bord, par rapport à celui de la coupe de profil de référence (P_{M}), est tel que la position du minimum de pression côté aspiration reste pratiquement inchangé.

9. Pale d'ailettage selon l'une des revendications précédentes, **caractérisée en ce que** la pale d'ailettage est creuse dans la zone des coupes de profil épaissies.

10. Pale d'ailettage selon l'une des revendications précédentes, **caractérisée en ce que** la pale d'ailettage est filaire dans la zone des coupes de profil épaissies en direction axiale et/ou en direction périphérique.

11. Pale d'ailettage selon l'une des revendications précédentes, **caractérisée en ce que** l'épaississement (11) est configuré de manière que. la dimension axiale (t) de la coupe de profil (P_{S}) est inchangée.
